# EUROPÄISCHE PATENTSCHRIFT

(11) **EP 4 534 793 B1**
(45) Veröffentlichungstag und Bekanntmachung des Hinweises auf die Patenterteilung: **28.01.2026**
(21) Anmeldenummer: 23202137.8
(22) Anmeldetag: 06.10.2023
(51) Int. Cl.: E06B 7/23, E06B 1/70, E06B 7/26

(54) **TÜR- ODER FENSTERANORDNUNG**
DOOR OR WINDOW ASSEMBLY
ENSEMBLE PORTE OU FENÊTRE

(43) Veröffentlichungstag der Anmeldung: 09.04.2025
(73) Patentinhaber: Gretsch-Unitas GmbH Baubeschläge, 71254 Ditzingen (DE)
(72) Erfinder: MAIER, Marco, 71229 Leonberg (DE)
(74) Vertreter: DREISS Patentanwälte PartG mbB

(56) Entgegenhaltungen:
- DE-A1- 102013 110 832
- DE-U1- 202017 106 040

## Beschreibung

Die Erfindung betrifft eine Tür- oder Fensteranordnung mit den Merkmalen des Oberbegriffs von Anspruch 1. Zudem betrifft die Erfindung einen Gebäudeabschluss mit den Merkmalen des nebengeordneten Anspruchs.

Tür- oder Fensteranordnungen der eingangs genannten Art mit bspw. relativ zum Rahmen auswärtsöffnendem Flügel sind aus dem Stand der Technik bekannt. Siehe hierzu DE 10 2013 110 832 A1. Aus DE 20 2017 106040 U1 ist ebenfalls eine relevante Tür- oder Fensteranordnung bekannt. Derartige Tür- oder Fensteranordnungen weisen rahmenseitig am unteren Rahmenquerholm einen Absatz auf, an dem der Flügel mit einem an der Flügelunterseite ausgebildeten Flügelüberschlag in Geschlossenstellung dichtend anliegen kann. Da der Flügel üblicherweise an den Flügelseiten seitliche Flügelüberschläge sowie einen an der Flügeloberseite ausgebildeten Flügelüberschlag aufweist, mit denen der Flügel in Geschlossenstellung dichtend am Rahmen anliegen kann, ist eine umlaufende Dichtung des Flügels am Rahmen verwirklicht (umlaufende Dichtungsebene). Allerdings stellt die Schwelle eine Stolpergefahr bzw. ein Hindernis dar, insbesondere für Personen mit körperlichen Beeinträchtigungen wie bspw. Rollstuhlfahrer oder Senioren mit Rollatoren.

Der Erfindung liegt die Aufgabe zugrunde, eine demgegenüber verbesserte Tür- oder Fensteranordnung bereitzustellen. Es ist wünschenswert, die Barrierefreiheit zu verbessern und kostengünstig eine hinreichende Dichtigkeit zu gewährleisten.

Die Erfindung löse diese Aufgabe durch eine Tür- oder Fensteranordnung mit den Merkmalen von Anspruch 1.

Die Tür- oder Fensteranordnung weist einen Rahmen und einen am Rahmen gelagerten und relativ zum Rahmen vorzugsweise zu einer Außenseite hin zwischen einer Offenstellung und einer Geschlossenstellung verschwenkbaren Flügel auf (ggf. auswärtsöffnender Flügel bzw. auswärtsöffnende Tür).

Der Flügel weist seitliche Flügelüberschläge auf, an denen jeweils eine Überschlagsdichtung zur Abdichtung mit dem Rahmen bzw. mit vertikalen Rahmenholmen (in der Geschlossenstellung des Flügels) befestigt ist. Optional kann der Flügel auch an seiner Oberseite einen Flügelüberschlag mit daran befestigter Überschlagsdichtung zur Abdichtung mit dem Rahmen bzw. mit einem oberen Rahmenquerholm aufweisen. An seiner Unterseite ist der Flügel hingegen überschlagsfrei ausgebildet (kein Flügelüberschlag an der Flügelunterseite).

Der Rahmen weist einen sich entlang einer Längsrichtung erstreckenden unteren Rahmenquerholm auf, wobei an dem unteren Rahmenquerholm zur Außenseite hin eine Schwelle mit einer Schwellenoberfläche, insbesondere einer Trittfläche, angeordnet ist.

Am unteren Ende des Flügels ist zur Außenseite hin ein sich entlang einer Erstreckungsrichtung erstreckender Wetterschenkel mit einer (sich ebenfalls entlang der Erstreckungsrichtung erstreckenden) elastischen Dichtung angeordnet. Die Erstreckungsrichtung ist in Geschlossenstellung des Flügels, also dann, wenn sich der Flügel in Geschlossenstellung befindet, entlang oder parallel zur Längsrichtung orientiert. Die Dichtung ragt vom Wetterschenkel derart (entlang der Schwerkraftrichtung) nach unten ab, so dass diese in der Geschlossenstellung des Flügels dichtend auf der Schwellenoberfläche aufliegt.

An einem oder an beiden stirnseitigen Enden des Wetterschenkels ist jeweils eine Endkappe befestigt. Die Endkappe weist jeweils einen (entlang der Schwerkraftrichtung) nach unten abragenden Abschnitt mit einer Schwellenkontaktfläche auf, mittels der der nach unten abragende Abschnitt in Geschlossenstellung des Flügels dichtend auf der Schwellenoberfläche aufliegt.

Die Endkappe weist jeweils einen seitlichen Abschnitt auf, mittels dem die Endkappe den zugeordneten seitlichen Flügelüberschlag (seitlich) übergreift und dichtend am seitlichen Flügelüberschlag und dessen Überschlagsdichtung anliegt. Optional kann im seitlichen Abschnitt ein Durchgangsloch zur Befestigung des seitlichen Abschnitts am seitlichen Flügelüberschlag mittels einer Schraube ausgebildet sein. Das Durchgangsloch kann an der Außenseite des seitlichen Abschnitts (Wetterseite) zur Abdichtung mit dem Schraubenkopf, insbesondere einem Senkkopf, angefast bzw. angesenkt sein.

An oder in der Endkappe, insbesondere in einem Basisabschnitt der Endkappe, ist jeweils eine Aufnahme ausgebildet, die einen zur Dichtung des Wetterschenkels komplementären Querschnitt aufweist und einen Endabschnitt der Dichtung dichtend aufnimmt.

Durch die vorgeschlagene Ausgestaltung kann insbesondere bei relativ zum Rahmen auswärts öffnenden Flügeln (auswärts öffnende Tür) die Barrierefreiheit verbessert werden, da auf einen Flügelüberschlag an der Flügelunterseite und einen damit korrespondierenden und sich vom Boden erhebenden Anschlag verzichtet werden kann. Durch die stirnseitig am Wetterschenkel angebrachte Endkappe werden die zur Abdichtung maßgeblichen Schnittstellen, und zwar die Schwellenoberfläche der Schwelle, die Überschlagsdichtung am seitlichen Flügelüberschlag sowie die elastische Dichtung im Wetterschenkel in Geschlossenstellung des Flügels dichtend miteinander verbunden. Dadurch wird an der Flügelunterseite eine hinreichende Abdichtung erzielt. Bei Vorhandensein von seitlichen Flügelüberschlägen sowie einem Flügelüberschlag an der Flügeloberseite mit jeweils zugehörigen Überschlagsdichtungen kann somit eine umlaufende Dichtungsebene zwischen Flügel und Rahmen erzielt werden.

Im Konkreten kann die Endkappe einen, insbesondere im Wesentlichen quaderförmigen, Basisabschnitt aufweisen, in welchem die Aufnahme für die Dichtung ausgebildet ist und/oder von dem sich der seitliche Abschnitt der Endkappe weg erstreckt. Dies trägt zu einer vergleichsweise stabilen Ausgestaltung der Endkappe bei, da die verschiedenen Abschnitte der Endkappe mittels des Basisabschnitts verbunden sind.

Im Rahmen einer bevorzugten Ausgestaltung kann sich von dem Basisabschnitt ein Befestigungsabschnitt weg erstrecken, mittels dem die Endkappe an dem (betreffenden) stirnseitigen Ende des Wetterschenkels befestigt ist, vorzugsweise mittels einer Schraube. Dies trägt zu einer stabilen Befestigung der Endkappe am Wetterschenkel bei. Im Befestigungsabschnitt ist ein Durchgang für eine Schraube (Befestigungsschraube) zur Befestigung des Befestigungsabschnitts am Wetterschenkel ausgebildet. Der Durchgang kann an der Außenseite des Befestigungsabschnitts (Wetterseite) zur Abdichtung mit dem Schraubenkopf, insbesondere einem Senkkopf, angefast bzw. angesenkt sein.

An der Innenseite des Befestigungsabschnitts (Nichtwetterseite) ist eine Nut zur dichtenden Aufnahme eines stirnseitigen Endabschnitts des Wetterschenkels ausgebildet. Der Befestigungsabschnitt erstreckt sich insbesondere quer zur o.g. Erstreckungsrichtung vom Basisabschnitt der Endkappe weg.

In vorteilhafter Weise kann sich von dem Basisabschnitt entlang oder parallel zur Erstreckungsrichtung ein Koppelabschnitt weg erstrecken, der in eine korrespondierende Tasche am Wetterschenkel eindringt, wobei die Tasche an einem den Flügel an seiner Unterseite untergreifenden Steg des Wetterschenkels ausgebildet ist. Dies stabilisiert die Kopplung von Endkappe und Wetterschenkel aneinander und trägt zu einer guten Abdichtung bei. Unabhängig von der hier beschriebenen Tasche kann am den Flügel untergreifenden Steg des Wetterschenkels eine sich entlang oder parallel zur Erstreckungsrichtung erstreckende Nut zur Befestigung der Dichtung des Wetterschenkels ausgebildet sein.

In zweckmäßiger Weise kann der Basisabschnitt an seiner (entlang der Schwerkraftrichtung nach oben orientierten) Oberseite eine Kontaktfläche aufweisen, mittels der der Basisabschnitt den Flügel an seiner Unterseite kontaktiert oder, anders ausgedrückt, mit der Flügelunterseite in Kontakt ist. Hiermit wird eine verbesserte Abdichtung sowie eine erhöhte Stabilität zwischen Endkappe und Flügel erreicht.

Im Rahmen einer bevorzugten Ausgestaltung kann die Schwelle zu der Außenseite hin ein Gefälle aufweisen, wobei die Schwellenkontaktfläche des nach unten ragenden Abschnitts der Endkappe an das Gefälle der Schwelle angepasst ist. Mit anderen Worten ist die Schwellenkontaktfläche insbesondere derart an das Gefälle der Schwelle angepasst, dass in Geschlossenstellung des Flügels die Schwellenkontaktfläche gleichmäßig abdichtend auf der Schwellenoberfläche aufliegt. Durch das Gefälle der Schwelle nach außen kann eine Höhendifferenz zwischen einem Bodenbelag an der Außenseite und dem unteren Rahmenquerholm bzw. dem höchsten Punkt des unteren Rahmenquerholms ausgeglichen werden. Dies verbessert die Barrierefreiheit. Für den Fall, dass Wasser auf die Schwellenoberfläche gelangt, wird zudem eine Wasserablaufrichtung vorgegeben. Im Konkreten können die Schwellenkontaktfläche des nach unten ragenden Abschnitts und die Schwellenoberfläche der Schwelle in Geschlossenstellung des Flügels parallel zueinander orientiert sein.

In vorteilhafter Weise kann die Schwelle vom unteren Rahmenquerholm separat ausgebildet und mit dem Rahmenquerholm in Kontakt und/oder mit diesem verbunden sein. Im einfachsten Fall (Kontakt) kann die Schwelle unmittelbar zum Rahmenquerholm angeordnet und mit diesem in Kontakt sein, mithin also an diesem anliegen. Dies erleichtert die Montage, da die Schwelle nachträglich zum unteren Rahmenquerholm montiert werden kann, bspw. nach Montage eines Bodenbelags auf der Außenseite. Zudem ist eine Reparatur erleichtert, da im Reparaturfall lediglich die Schwelle und nicht der gesamte untere Rahmenquerholm ersetzt werden muss. Auch eine Anpassung an die Umgebung der Tür- oder Fensteranordnung ist möglich, bspw. durch unterschiedlich breite Schwellen (die Breite meint hier die Erstreckung der Schwelle in Durchgangsrichtung der Tür- oder Fensteranordnung). Eine Verbindung der Schwelle mit dem unteren Rahmenquerholm, bspw. durch eine Schraubverbindung oder eine Steckverbindung, trägt zu einer stabilen Kopplung der Komponenten bei.

In zweckmäßiger Weise kann die Dichtung an einem oder an beiden ihrer stirnseitigen Enden von der Überschlagsdichtung des betreffenden seitlichen Flügelüberschlags beabstandet sein, wobei in dieser Beabstandung ein Abschnitt der Endkappe angeordnet ist, insbesondere der Basisabschnitt der Endkappe. Die Dichtung endet an einer oder an beiden stirnseitigen Ende bewusst mit einem Abstand zu der betreffenden Überschlagsdichtung, wodurch Raum für einen Abschnitt der Endkappe geschaffen wird. Somit kann die Endkappe die verschiedenen Schnittstellen miteinander verbinden und ihre Dichtungswirkung entfalten.

Im Konkreten kann die Endkappe einstückig ausgebildet sein und/oder aus elastischem Weichkunststoff ausgebildet sein. Dies trägt zu einer stabilen Ausgestaltung sowie einer hinreichend guten Dichtungswirkung bei.

Die eingangs genannte Aufgabe wird auch durch ein Gebäudeabschluss mit den Merkmalen des nebengeordneten Anspruchs gelöst.

Der Gebäudeabschluss ist zur Abtrennung einer Gebäudeinnenseite gegenüber der Umgebung (Außenseite bzw. Gebäudeaußenseite) eingerichtet und/oder bestimmt. Der Gebäudeabschluss weist eine Tür- oder Fensteranordnung mit einem oder mehreren der voranstehend beschriebenen Aspekte auf. Zudem weist der Gebäudeabschluss einen an den unteren Rahmenquerholm angrenzenden Innenbelag (Bodeninnenbelag) und einen an den unteren Rahmenquerholm sowie die Schwelle angrenzenden Außenbelag auf (Bodenaußenbelag). Die Höhendifferenz (h) entlang der Schwerkraftrichtung beträgt zwischen dem höchsten Punkt von Schwelle und unterem Rahmenquerholm relativ zum Innenbelag und zum Außenbelag mehr als 0 mm (Millimeter) und maximal 20 mm (0 < h ≤ 20 mm), vorzugsweise mehr als 5 mm und maximal 15 mm (5 < h ≤ 15 mm).

Hinsichtlich der mit dem Gebäudeabschluss erzielbaren Vorteile wird auf die diesbezüglichen Ausführungen zur Tür- oder Fensteranordnung verwiesen. Zur weiteren Ausgestaltung des Gebäudeabschlusses können die im Zusammenhang mit der Tür- oder Fensteranordnung und/oder die nachfolgend noch beschriebenen Maßnahmen dienen.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1: einen Abschnitt einer Ausführungsform der Tür- oder Fensteranordnung mit Blick auf ein stirnseitiges Ende des Wetterschenkels und der Endkappe in einer perspektivischen Ansicht;
- Fig.2: den Abschnitt der Tür- oder Fensteranordnung aus Figur 1 mit abgenommener Endkappe;
- Fig.3: die Tür- oder Fensteranordnung entlang einer in Figur 1 eingezeichneten Schnittachse III-III; und
- Fig.4a-c: die Endkappe der Tür- oder Fensteranordnung in mehreren Ansichten.

Figur 1 zeigt einen Abschnitt eines Gebäudeabschlusses, der insgesamt mit dem Bezugszeichen 100 bezeichnet ist. Der Gebäudeabschluss 100 ist zur Abtrennung einer Gebäudeinnenseite 102 gegenüber der Außenseite bzw. Umgebung 104 (Gebäudeaußenseite) eingerichtet und bestimmt.

Der Gebäudeabschluss 100 weist eine Tür- oder Fensteranordnung 10 auf, die wiederum einen unteren Rahmenquerholm 26 mit einer daran angeordneten Schwelle 28 aufweist und die weiter unten noch genauer beschrieben wird.

Zudem weist der Gebäudeabschluss 100 einen an den unteren Rahmenquerholm 26 angrenzenden Innenbelag 106 und einen an den unteren Rahmenquerholm 26 sowie die Schwelle 28 angrenzenden Außenbelag 108 auf. Die Höhendifferenz h entlang der Schwerkraftrichtung g beträgt zwischen dem höchsten Punkt von Schwelle 28 und unterem Rahmenquerholm 26 relativ zum Innenbelag 106 und zum Außenbelag 108 mehr als 0 mm (Millimeter) und maximal 20 mm (0 < h ≤ 20 mm; vgl. Fig.3). Im Beispiel ist der Innenbelag 106 entgegen der Schwerkraftrichtung g höher angeordnet als der Außenbelag 108.

Die Tür- oder Fensteranordnung 10 weist einen Rahmen 12 (nur teilweise dargestellt) und einen am Rahmen 12 gelagerten und relativ zum Rahmen 12 zu der Außenseite 104 hin zwischen einer Offenstellung und einer Geschlossenstellung verschwenkbaren Flügel 16 auf (auswärtsöffnender Flügel 16; nur teilweise dargestellt).

Der Flügel 16 weist seitliche Flügelüberschläge 18 auf (hier nur ein Flügelüberschlag gezeigt), an denen jeweils eine Überschlagsdichtung 20 zur Abdichtung mit dem Rahmen 12 bzw. einem vertikalen Rahmenholm 22 (in der Geschlossenstellung des Flügels 16) befestigt ist (vgl. Fig.1). Optional kann der Flügel 16 auch an seiner Oberseite einen Flügelüberschlag mit daran befestigter Überschlagsdichtung zur Abdichtung mit dem Rahmen 12 aufweisen (nicht gezeigt). An seiner Unterseite 24 ist der Flügel 16 hingegen überschlagsfrei ausgebildet (kein Flügelüberschlag an der Unterseite 24 des Flügels 16; vgl. Fig.3).

Der Rahmen 12 weist einen sich entlang einer Längsrichtung L erstreckenden unteren Rahmenquerholm 26 auf, wobei an dem unteren Rahmenquerholm 26 zur Außenseite 104 hin eine Schwelle 28 mit einer Schwellenoberfläche 29, insbesondere einer Trittfläche, angeordnet ist (vgl. Fig.1).

Im Beispiel weist der untere Rahmenquerholm 26 ein, bspw. aus Kunststoff ausgebildetes, Basisprofil 30, zwei Aufsatzprofile 31, 32 und ein Trittprofil 33 auf (vgl. Fig.3). Die Aufsatzprofile 31, 32 und das Trittprofil 33 können jeweils bspw. aus Aluminium ausgebildet sein. Im Beispiel ist das Trittprofil 33 zum Innenbelag 106 eben angeordnet, d.h. die Oberflächen von Trittprofil 33 und Innenbelag 106 befinden sich auf gleicher Höhe.

Am unteren Ende des Flügels 16 ist zur Außenseite 14 hin ein sich entlang einer Erstreckungsrichtung E erstreckender Wetterschenkel 36 mit einer (sich ebenfalls entlang der Erstreckungsrichtung E erstreckenden) elastischen Dichtung 38 angeordnet (vgl. Fig.1-3). Die Erstreckungsrichtung E ist in Geschlossenstellung des Flügels 16 entlang oder parallel zur Längsrichtung L orientiert. Die Dichtung 38 ragt vom Wetterschenkel 36 derart entlang der Schwerkraftrichtung g nach unten ab, dass diese in der Geschlossenstellung des Flügels 16 dichtend auf der Schwellenoberfläche 29 aufliegt (vgl. Fig.3).

An einem oder an beiden stirnseitigen Enden 39 des Wetterschenkels 36 (im Beispiel ist nur stirnseitiges Ende gezeigt) ist jeweils eine Endkappe 40 befestigt (vgl. Fig.1). Die Endkappe 40 weist jeweils einen (entlang der Schwerkraftrichtung g) nach unten abragenden Abschnitt 41 mit einer Schwellenkontaktfläche 42 auf, mittels der der nach unten abragende Abschnitt 41 in Geschlossenstellung des Flügels 16 dichtend auf der Schwellenoberfläche 29 aufliegt (vgl. Fig.1, 3 und 4c). Die Endkappe 40 weist jeweils einen seitlichen Abschnitt 43 auf, mittels dem die Endkappe 40 den zugeordneten seitlichen Flügelüberschlag 18 (seitlich) übergreift und dichtend am seitlichen Flügelüberschlag 18 und dessen Überschlagsdichtung 20 anliegt (vgl. Fig.1 und 4b).

Im seitlichen Abschnitt 43 ist ein Durchgangsloch 43' zur Befestigung des seitlichen Abschnitts 43 am seitlichen Flügelüberschlag 18 mittels einer Schraube ausgebildet (vgl. Fig.1 und 4a). Das Durchgangsloch 43' weist im Beispiel an der Außenseite des seitlichen Abschnitts 43 (Wetterseite) zur Abdichtung mit dem Schraubenkopf, insbesondere einem Senkkopf, angefast bzw. angesenkt sein.

An oder in der Endkappe 40, insbesondere in einem Basisabschnitt 44 der Endkappe 40, ist jeweils eine Aufnahme 45 ausgebildet, die einen zur Dichtung 38 des Wetterschenkels 36 komplementären Querschnitt aufweist und einen Endabschnitt der Dichtung 38 dichtend aufnimmt (vgl. Fig.3 und 4b). Im Beispiel weist die Aufnahme 45 einen T-förmigen Querschnitt auf.

Wie bereits angedeutet, weist die Endkappe 40 einen (im Wesentlichen quaderförmigen) Basisabschnitt 44 auf, in dem die Aufnahme 45 ausgebildet ist und von dem sich im Beispiel der seitliche Abschnitt 43 weg erstreckt (vgl. Fig.4b).

Von dem Basisabschnitt 44 weg erstreckt sich ein Befestigungsabschnitt 46, mittels dem die Endkappe 40 an dem betreffenden stirnseitigen Ende des Wetterschenkels 36 befestigt ist, im Beispiel mittels einer Schraube 60 (vgl. Fig.1 und 5a). Im Befestigungsabschnitt 46 ist ein Durchgang 47 für die Schraube 60 zur Befestigung des Befestigungsabschnitts 46 am Wetterschenkel 36 ausgebildet. Der Durchgang 47 ist an der Außenseite 46' des Befestigungsabschnitts 46 (Wetterseite) zur Abdichtung mit dem Schraubenkopf, insbesondere einem Senkkopf, angefast bzw. angesenkt.

An der Innenseite 46'' des Befestigungsabschnitts 46 (Nichtwetterseite) ist eine Nut 48 zur dichtenden Aufnahme eines stirnseitigen Endabschnitts des Wetterschenkels 36 ausgebildet. Der Befestigungsabschnitt 47 erstreckt sich insbesondere quer zur o.g. Erstreckungsrichtung E vom Basisabschnitt 46 der Endkappe weg (vgl. Fig.4b).

Von dem Basisabschnitt 44 erstreckt sich entlang oder parallel zur Erstreckungsrichtung E ein Koppelabschnitt 49 weg, der in eine korrespondierende Tasche 61 am Wetterschenkel 36 eindringt, wobei die Tasche 61 an einem den Flügel 16 an seiner Unterseite 24 untergreifenden Steg 62 des Wetterschenkels 36 ausgebildet ist (vgl. Fig.3). Unabhängig davon ist am Wetterschenkel 36 noch eine Schraubenaufnahme 64 zur Aufnahme eines Schraubenschafts (Einschraubabschnitt) der Schraube 60 ausgebildet.

Der Basisabschnitt 44 weist an seiner (entlang der Schwerkraftrichtung g nach oben orientierten) Oberseite eine Kontaktfläche 50 auf, mittels der der Basisabschnitt 44 den Flügel 16 an seiner Unterseite 24 kontaktiert (vgl. Fig.4b).

Die Schwelle 28 weist zu der Außenseite 14 hin ein Gefälle auf, wobei die Schwellenkontaktfläche 42 des nach unten ragenden Abschnitts 41 der Endkappe 40 an das Gefälle der Schwelle 28 angepasst ist (vgl. Fig.1, 3 und 4b). Die Schwellenkontaktfläche 42 ist somit derart an das Gefälle der Schwelle 28 angepasst, dass in Geschlossenstellung des Flügels 16 die Schwellenkontaktfläche 42 gleichmäßig abdichtend auf der Schwellenoberfläche 29 aufliegt. Die Schwellenkontaktfläche 42 des nach unten ragenden Abschnitts 41 und die Schwellenoberfläche 29 der Schwelle 28 können in Geschlossenstellung des Flügels 16 parallel zueinander orientiert sein.

Die Schwelle 28 ist im Beispiel vom unteren Rahmenquerholm 26 separat ausgebildet und mit dem Rahmenquerholm 26 verbunden, vorliegend gesteckt (vgl. Fig.3).

Die Dichtung 38 ist an einem oder an beiden ihrer stirnseitigen Enden von der Überschlagsdichtung 20 des betreffenden seitlichen Flügelüberschlags 18 beabstandet, wobei in dieser Beabstandung ein Abschnitt der Endkappe 40 angeordnet ist, insbesondere der Basisabschnitt 44 der Endkappe 40. Die Dichtung 38 endet an einem oder an beiden stirnseitigen Enden bewusst mit einem Abstand zu der betreffenden Überschlagsdichtung 20, wodurch Raum für einen Abschnitt der Endkappe 40 geschaffen wird.

Die Endkappe 40 ist im Beispiel einstückig ausgebildet und aus elastischem Weichkunststoff ausgebildet.

Zusammenfassend sieht die Erfindung vor, die bisherige Stolperkante (Absatz) bei einem, vorzugsweise auswärtsöffnenden, Flügel durch eine barrierefreie Schwelle zu ersetzen. Hierfür wird eine Schwelle mit einem Gefälle in Richtung außen vorgesehen, wobei im Außenbereich ein geringer Versatz (bspw. 5 mm) vom Außenbelag zur Schwellenoberfläche bzw. zum Fußboden innen entsteht, wodurch die Barrierewirkung verringert wird.

Um die Falzluft unten waagrecht (Abstand zwischen Schwelle zum Flügelfalz bspw. 10 mm) für bestehende Beschlagsteile und sonstiges Zubehör beibehalten zu können, wird der Flügelüberschlag an der Unterseite des Flügels weggelassen oder abgefräst und es wird ein Wetterschenkel mit geringerer Bauhöhe am unteren Ende des Flügels nach außen angebracht, in welchem zusätzlich eine elastische Dichtung angebracht wird.

Der Wetterschenkel mit seiner elastischen Dichtung wird so ausgelegt, dass die elastische Dichtung im geschlossenen Zustand des Flügels bzw. beim Schließen der Tür auf das Gefälle der Schwelle auflaufen kann und unten waagrecht über die Flügelbreite dichtend mit der Schwelle zusammenwirkt.

An den stirnseitigen Enden der elastischen Dichtung liegt eine Beabstandung zu den seitlichen Überschlagsdichtungen des Flügels vor. Eine erfindungsgemäße Endkappe, vorzugsweise aus einem elastischen Weichkunststoff, welche jeweils stirnseitig am Wetterschenkel angebracht wird, hat folglich die Aufgabe die Schnittstellen:
- Schwellenoberfläche (Gefälle im Außenbereich)
- Überschlagsdichtung am seitlichen Flügelüberschlag und
- elastische Dichtung im Wetterschenkel
in Geschlossenstellung des Flügels miteinander dichtend zu verbinden und folglich zu einer umlaufende Dichtungsebene zwischen Flügel und Rahmen beizutragen.

## Patentansprüche

1. Tür- oder Fensteranordnung (10) mit einem Rahmen (12) und einem am Rahmen (12) gelagerten und relativ zum Rahmen (12), vorzugsweise zu einer Außenseite (104) hin, zwischen einer Offenstellung und einer Geschlossenstellung verschwenkbaren Flügel (16), wobei der Flügel (16) seitliche Flügelüberschläge (18) aufweist, wobei
der Rahmen (12) einen sich entlang einer Längsrichtung (L) erstreckenden unteren Rahmenquerholm (26) aufweist, wobei an dem unteren Rahmenquerholm (26) zur Außenseite (14) hin eine Schwelle (28) mit einer Schwellenoberfläche (29) angeordnet ist, dass der Flügel (16) an seiner Unterseite (24) überschlagsfrei ausgebildet ist, wobei am unteren Ende des Flügels (16) zur Außenseite (14) hin ein sich entlang einer Erstreckungsrichtung (E) erstreckender Wetterschenkel (36) mit einer elastischen Dichtung (38) angeordnet ist, wobei die Erstreckungsrichtung (E) in Geschlossenstellung des Flügels (16) entlang oder parallel zur Längsrichtung (L) orientiert ist, wobei die Dichtung (38) vom Wetterschenkel (36) derart nach unten abragt, dass diese in der Geschlossenstellung des Flügels (16) dichtend auf der Schwellenoberfläche (29) aufliegt, wobei an einem oder beiden stirnseitigen Enden (39) des Wetterschenkels (36) jeweils eine Endkappe (40) befestigt ist, wobei die Endkappe (40) einen nach unten abragenden Abschnitt (41) mit einer Schwellenkontaktfläche (42) aufweist, mittels der der nach unten abragende Abschnitt (41) in Geschlossenstellung des Flügels (16) dichtend auf der Schwellenoberfläche (29) aufliegt, wobei die Endkappe (40) einen seitlichen Abschnitt (43) aufweist, mittels dem die Endkappe (40) den zugeordneten seitlichen Flügelüberschlag (18) übergreift und dichtend am seitlichen Flügelüberschlag (18) anliegt, und wobei an oder in der Endkappe (20) eine Aufnahme (45) ausgebildet ist, **dadurch gekennzeichnet, dass** die Aufnahme (45) einen zur Dichtung (38) komplementären Querschnitt aufweist und einen Endabschnitt der Dichtung (38) dichtend aufnimmt, dass an den seitlichen Flügelüberschlägen jeweils eine Überschlagsdichtung (20) zur Abdichtung mit dem Rahmen (12) befestigt ist und dass die Endkappe (40) dichtend an der Überschlagsdichtung (20) des seitlichen Flügelüberschlags (18) anliegt.

2. Tür- oder Fensteranordnung (10) nach Anspruch 1, **dadurch gekennzeichnet, dass** die Endkappe (40) einen Basisabschnitt (44) aufweist, in dem die Aufnahme (45) ausgebildet ist und/oder von dem sich der seitliche Abschnitt (43) weg erstreckt.

3. Tür- oder Fensteranordnung (10) nach Anspruch 2, **dadurch gekennzeichnet, dass** sich von dem Basisabschnitt (44) ein Befestigungsabschnitt (46) weg erstreckt, mittels dem die Endkappe (40) an dem stirnseitigen Ende (39) des Wetterschenkels (40) befestigt ist, vorzugsweise mittels einer Schraube (60) .

4. Tür- oder Fensteranordnung (10) nach Anspruch 2 oder 3, **dadurch gekennzeichnet, dass** sich von dem Basisabschnitt (44) entlang oder parallel zur Erstreckungsrichtung (E) ein Koppelabschnitt (49) weg erstreckt, der in eine korrespondierende Tasche (61) am Wetterschenkel (36) eindringt, wobei die Tasche (61) an einem den Flügel (16) an seiner Unterseite (24) untergreifenden Steg (62) ausgebildet ist.

5. Tür- oder Fensteranordnung (10) nach einem der Ansprüche 2 bis 4, **dadurch gekennzeichnet, dass** der Basisabschnitt (44) an seiner Oberseite eine Kontaktfläche (50) aufweist, mittels der der Basisabschnitt (44) den Flügel (16) an seiner Unterseite (24) kontaktiert.

6. Tür- oder Fensteranordnung (10) nach einem der voranstehenden Ansprüche, **dadurch gekennzeichnet, dass** die Schwelle (28) zu der Außenseite (14) hin ein Gefälle aufweist, wobei die Schwellenkontaktfläche (42) des nach unten ragenden Abschnitts (41) an das Gefälle der Schwelle (28) angepasst ist.

7. Tür- oder Fensteranordnung (10) nach einem der voranstehenden Ansprüche, **dadurch gekennzeichnet, dass** die Schwelle (28) vom unteren Rahmenquerholm (26) separat ausgebildet und mit dem unteren Rahmenquerholm (26) in Kontakt ist und/oder mit diesem verbunden ist.

8. Tür- oder Fensteranordnung (10) nach einem der voranstehenden Ansprüche, **dadurch gekennzeichnet, dass** die Dichtung (38) an einem oder an beiden ihrer stirnseitigen Enden von der Überschlagsdichtung (20) des betreffenden seitlichen Flügelüberschlags (18) beabstandet ist, wobei in dieser Beabstandung ein Abschnitt der Endkappe (40) angeordnet ist, insbesondere der Basisabschnitt (44) der Endkappe (40).

9. Tür- oder Fensteranordnung (10) nach einem der voranstehenden Ansprüche, **dadurch gekennzeichnet, dass** die Endkappe (40) einstückig ausgebildet ist und/oder aus elastischem Weichkunststoff ausgebildet ist.

10. Gebäudeabschluss (100), mit einer Tür- oder Fensteranordnung (10) nach einem der voranstehenden Ansprüche, einem an den unteren Rahmenquerholm (26) angrenzenden Innenbelag (106) und einem an den unteren Rahmenquerholm (26) sowie die Schwelle (28) angrenzenden Außenbelag (108), wobei die Höhendifferenz (h) entlang der Schwerkraftrichtung (g) zwischen dem höchsten Punkt von Schwelle (28) und unterem Rahmenquerholm (26) relativ zum Innenbelag (106) und/oder zum Außenbelag (108) mehr als 0 mm und maximal 20 mm beträgt.

## Claims

1. Door or window arrangement (10) comprising a frame (12) and a leaf (16) mounted on the frame (12) and pivotable relative to the frame (12), preferably toward an outer side (104), between an open position and a closed position, wherein the leaf (16) has lateral leaf overhangs (18), wherein the frame (12) has a lower frame transverse member (26) extending along a longitudinal direction (L), wherein a sill (28) having a sill surface (29) is arranged on the lower frame transverse member (26) toward the outer side (14), that the leaf (16) is designed without an overhang on its lower side (24), wherein a weatherboard (36) extending along a direction of extension (E) and having a resilient seal (38) is arranged at the lower end of the leaf (16) toward the outer side (14), wherein the direction of extension (E) when the leaf (16) is in the closed position is orientated along or parallel to the longitudinal direction (L), wherein the seal (38) projects downwards from the weatherboard (36) in such a way that it rests sealingly on the sill surface (29) when the leaf (16) is in the closed position, wherein an end cap (40) is attached to one or both front ends (39) of the weatherboard (36), wherein the end cap (40) comprises a downwardly projecting portion (41) having a sill contact surface (42) by means of which the downwardly projecting portion (41) rests sealingly on the sill surface (29) when the leaf (16) is in the closed position, wherein the end cap (40) has a lateral portion (43) by means of which the end cap (40) overlaps the associated lateral leaf overhang (18) and rests sealingly on the lateral leaf overhang (18), and wherein a receptacle (45) is formed on or in the end cap (20), **characterized in that** the receptacle (45) has a cross section complementary to the seal (38) and sealingly receives an end portion of the seal (38), **in that** an overhang seal (20) is attached to each of the lateral leaf overhangs to make a seal with the frame (12) **and in that** the end cap (40) rests sealingly on the overhang seal (20) of the lateral leaf overhang (18).

2. Door or window arrangement (10) according to claim 1, **characterized in that** the end cap (40) has a base portion (44) in which the receptacle (45) is formed and/or away from which the lateral portion (43) extends.

3. Door or window arrangement (10) according to claim 2,
**characterized in that** an attachment portion (46) extends away from the base portion (44), by means of which attachment portion the end cap (40) is attached to the front end (39) of the weatherboard (40), preferably by means of a screw (60).

4. Door or window arrangement (10) according to claim 2 or claim 3, **characterized in that** a coupling portion (49) extends away from the base portion (44) along or parallel to the direction of extension (E), which coupling portion penetrates into a corresponding recess (61) on the weatherboard (36), wherein the recess (61) is formed on a rib (62) which reaches under the leaf (16) on its lower side (24).

5. Door or window arrangement (10) according to any of claims 2 to 4, **characterized in that** the base portion (44) comprises a contact surface (50) on its upper side, by means of which contact surface the base portion (44) comes into contact with the leaf (16) on the underside (24) of the leaf.

6. Door or window arrangement (10) according to any of the preceding claims, **characterized in that** the sill (28) comprises a slope toward the outer side (14), wherein the sill contact surface (42) of the downwardly projecting portion (41) is adapted to the slope of the sill (28).

7. Door or window arrangement (10) according to any of the preceding claims, **characterized in that** the sill (28) is formed separately from the lower frame transverse member (26) and is in contact with and/or connected to the lower frame transverse member (26).

8. Door or window arrangement (10) according to any of the preceding claims, **characterized in that** the seal (38) is spaced apart at one or both of its front ends from the overhang seal (20) of the relevant lateral leaf overhang (18), wherein a portion of the end cap (40), in particular the base portion (44) of the end cap (40), is arranged in this space.

9. Door or window arrangement (10) according to any of the preceding claims, **characterized in that** the end cap (40) is formed as a single piece and/or is made of resilient soft plastics material.

10. Building closure (100) comprising a door or window arrangement (10) according to any of the preceding claims, an inner covering (106) adjoining the lower frame transverse member (26) and an outer covering (108) adjoining the lower frame transverse member (26) and the sill (28), wherein the height difference (h) along the direction of gravity (g) between the highest point of the sill (28) and the lower frame transverse member (26) relative to the inner covering (106) and/or the outer covering (108) is more than 0 mm and a maximum of 20 mm.

## Revendications

1. Ensemble de porte ou de fenêtre (10) avec un cadre (12) et un vantail (16) monté sur le cadre (12) et pouvant pivoter par rapport au cadre (12), de préférence vers un côté extérieur (104), entre une position ouverte et une position fermée, dans lequel le vantail (16) présente des recouvrements de vantail latéraux (18), dans lequel le cadre (12) présente une traverse de cadre inférieure (26) s'étendant le long d'une direction longitudinale (L), dans lequel un seuil (28) avec une surface de seuil (29) est disposée sur la traverse de cadre inférieure (26) du côté extérieur (14), que le vantail (16) est réalisé sans recouvrement sur sa face inférieure (24), dans lequel un rejet d'eau (36) s'étendant le long d'une direction d'étendue (E) avec un joint (38) élastique est disposé à l'extrémité inférieure du vantail (16) du côté extérieur (14), dans lequel la direction d'étendue (E) est orientée, lorsque le vantail (16) est en position fermée, le long de ou parallèlement à la direction longitudinale (L), dans lequel le joint (38) fait saillie vers le bas du rejet d'eau (36), de telle sorte que celui-ci, dans la position fermée du vantail (16), repose de manière étanche sur la surface de seuil (29), dans lequel respectivement une coiffe d'extrémité (40) est fixée sur une ou les deux extrémités frontales (39) du rejet d'eau (36), dans lequel la coiffe d'extrémité (40) présente une section faisant saillie vers le bas (41) avec une surface de contact avec le seuil (42), au moyen de laquelle la section faisant saillie vers le bas (41) repose de manière étanche sur la surface de seuil (29) en position fermée du vantail (16), dans lequel la coiffe d'extrémité (40) présente une section latérale (43) au moyen de laquelle la coiffe d'extrémité (40) vient se plaquer sur le recouvrement de vantail latéral (18) associé et s'applique de façon étanche sur le recouvrement de vantail latéral (18), et dans lequel dans ou sur la coiffe d'extrémité (20) est réalisé un logement (45), **caractérisé en ce que** le logement (45) présente une section transversale complémentaire du joint (38) et reçoit de manière étanche une section d'extrémité du joint (38), que respectivement un joint de recouvrement (20) est fixé sur les recouvrements de vantail latéraux pour l'étanchéité avec le cadre (12) et que la coiffe d'extrémité (40) s'applique de manière étanche sur le joint de recouvrement (20) du recouvrement de vantail latéral (18).

2. Ensemble de porte ou de fenêtre (10) selon la revendication 1, **caractérisé en ce que** la coiffe d'extrémité (40) présente une section de base (44) dans laquelle est réalisé le logement (45) et/ou à partir de laquelle s'étend la section latérale (43).

3. Ensemble de porte ou de fenêtre (10) selon la revendication 2, **caractérisé en ce qu'**à l'écart de la section de base (44) s'étend une section de fixation (46), au moyen de laquelle la coiffe d'extrémité (40) est fixée à l'extrémité frontale (39) du rejet d'eau (40), de préférence au moyen d'une vis (60).

4. Ensemble de porte ou de fenêtre (10) selon la revendication 2 ou 3, **caractérisé en ce qu'**à l'écart de la section de base (44), le long de ou parallèlement à la direction d'étendue (E), s'étend une section d'accouplement (49) qui pénètre dans une poche (61) correspondante sur le rejet d'eau (36), dans lequel la poche (61) est réalisée sur une nervure (62) venant se plaquer sous le vantail (16) sur sa face inférieure (24).

5. Ensemble de porte ou de fenêtre (10) selon l'une quelconque des revendications 2 à 4, **caractérisé en ce que** la section de base (44) présente sur sa face supérieure une surface de contact (50), au moyen de laquelle la section de base (44) est en contact avec le vantail (16) sur sa face inférieure (24).

6. Ensemble de porte ou de fenêtre (10) selon l'une quelconque des revendications précédentes, **caractérisé en ce que** le seuil (28) présente une pente du côté extérieur (14), dans lequel la surface de contact de seuil (42) de la section faisant saillie vers le bas (41) est adaptée à la pente du seuil (28).

7. Ensemble de porte ou de fenêtre (10) selon l'une quelconque des revendications précédentes, **caractérisé en ce que** le seuil (28) est réalisé séparément de la traverse de cadre inférieure (26) et est en contact avec la traverse de cadre inférieure (26) et/ou est relié à celle-ci.

8. Ensemble de porte ou de fenêtre (10) selon l'une quelconque des revendications précédentes, **caractérisé en ce que** le joint (38) est, à l'une ou aux deux de ses extrémités frontales, éloigné du joint de recouvrement (20) du recouvrement de vantail latéral (18) concerné, dans lequel une section de la coiffe d'extrémité (40), en particulier la section de base (44) de la coiffe d'extrémité (40), est disposée dans cet éloignement.

9. Ensemble de porte ou de fenêtre (10) selon l'une quelconque des revendications précédentes, **caractérisé en ce que** la coiffe d'extrémité (40) est réalisée en une seule pièce et/ou est réalisée à partir d'un matériau plastique souple et élastique.

10. Fermeture de bâtiment (100), avec un ensemble de porte ou de fenêtre (10) selon l'une quelconque des revendications précédentes, un revêtement intérieur (106) jouxtant la traverse de cadre inférieure (26) et un revêtement extérieur (108) jouxtant la traverse de cadre inférieure (26) ainsi que le seuil (28), dans laquelle la différence de hauteur (h) le long du sens de la gravité (g) entre le point le plus élevé du seuil (28) et la traverse de cadre inférieure (26) par rapport au revêtement intérieur (106) et/ou au revêtement extérieur (108) est supérieure à 0 mm et au maximum de 20 mm.
